# EUROPÄISCHE PATENTSCHRIFT

(11) **EP 2 214 995 B1**
(45) Veröffentlichungstag und Bekanntmachung des Hinweises auf die Patenterteilung: **25.02.2015**
(21) Anmeldenummer: 08853805.3
(22) Anmeldetag: 21.11.2008
(51) Int. Cl.: B65H 37/00

(54) **GERÄT ZUM ÜBERTRAGEN EINES FILMS VON EINEM TRÄGERBAND AUF EIN SUBSTRAT**
DEVICE FOR TRANSFERRING A FILM FROM A CARRIER STRIP ONTO A SUBSTRATE
APPAREIL DE TRANSFERT D'UN FILM D'UNE BANDE TRANSPORTEUSE À UN SUBSTRAT

(30) Priorität: 30.11.2007 DE 102007058031
(43) Veröffentlichungstag der Anmeldung: 11.08.2010
(73) Patentinhaber: Henkel AG & Co. KGaA, 40589 Düsseldorf (DE)
(72) Erfinder: RUSHE, Peter, 40589 Düsseldorf (DE); JANSEN, Anja, 40882 Ratingen (DE)
(86) Internationale Anmeldenummer: PCT/EP2008/065970
(87) Internationale Veröffentlichungsnummer: WO 2009/068476

(56) Entgegenhaltungen:
- EP-A- 0 679 597
- EP-A- 0 742 111
- EP-A- 0 970 908
- EP-A- 1 726 551
- WO-A-02/30797
- DE-A1- 19 702 345
- JP-A- 2001 096 985

## Beschreibung

Die Erfindung bezieht sich auf ein Handgerät zum Übertragen eines Films von einem Trägerband, vorzugsweise einer Trägerfolie aus Papier oder Kunststoff, auf ein Substrat. Dergleiche Handgeräte, auch als "Handroller", "Rollergeräte", "Kleberoller" oder "Korrekturroller" bezeichnet, werden beispielsweise zum Auftragen eines Korrekturfilmes eingesetzt.

Ein Handgerät dieser Art ist unter anderem aus der DE 10 2004 026 720 A1 bekannt. Ein darin beschriebenes Gerät zum Übertragen eines Korrekturfilmes, von einem Trägerband auf ein Substrat beinhaltet eine Nachfülleinheit für ein solches Gerät, welche ausgetauscht werden kann, sobald der Korrekturfilm verbraucht ist. Die Nachfülleinheit weist eine Vorratsspule für das mit Film behaftete Trägerband auf sowie eine Aufwickelspule, die der Aufnahme des vom Film befreiten Trägerbandes nach dem Filmauftrag dient. Das Gehäuse besteht aus Halbschalen, die sich voneinander trennen lassen, um die Nachfülleinheit einzusetzen. Das Gehäuse weist ferner eine Öffnung auf, aus der der Auftragsfuß des Gerätes zum Übertragen des Korrekturfilmes herausragt. Der Korrekturfilmauftrag erfolgt dabei parallel zur Abrollebene des Trägerbandes von der Vorratsspule. Dem Fachmann sind Geräte mit einer derartigen Auftragsweise als "Midway-Rollergeräte" bekannt. Neben dieser Auftragsvariante gibt es auch eine weitere, bei der der Abdeckfilm um 90° versetzt zur Abrollebene übertragen wird. Geräte letztgenannter Auftragsvariante sind dem Fachmann auch unter dem Begriff "Sideway-Rollergeräte" bekannt. Das offenbarte Midway-Gerät hat den großen Nachteil, dass eine Übertragung eines Filmes mittels der zweitgenannten Auftragsvariante nicht möglich ist. Das Gerät kann nicht als Sideway-Gerät eingesetzt werden. Vielmehr muss der Anwender ein weiteres Gerät erwerben.

Ferner zeigt die EP0970908A1 ein Gerät zum Übertragen eines Filmes auf ein Substrat aufweisend eine auswechselbare Nachfülleinheit mit mehreren Abstandselementen und entsprechenden Aufnahmen. Die EP 1726551A1 wiederum offenbart ein Übertragungswerkzeug für Beschichtungsfilm mit einem aus zwei Gehäusehälften bestehenden Gehäuse zur Übertragung eines Beschichtungsfilmes nach dem Midwayprinzip. An der ersten Gehäusehälfte sind Lagerachsen mit axialen Öffnungen vorgesehen. Die Öffnungen der Lagerachsen können mit von vorstehenden Sockeln vorstehenden Aufnahmen der zweiten Gehäusehälfte in Eingriff gebracht werden.

Aufgabe der Erfindung ist es daher, ein verbessertes universelles Gehäuse für unterschiedliche Nachfülleinheiten bereitzustellen.

Diese Aufgabe wird durch die Merkmale des Anspruchs 1 gelöst.

Die vorteilhaften Ausgestaltungen der Erfindung sind mit den Unteransprüchen angegeben.

Der Grundgedanke der Erfindung besteht darin, ein Gerät zum Übertragen eines Filmes von einem Trägerband auf ein Substrat einzusetzen, welches ein das Be- und Entladen mit einer Nachfülleinheit ermöglichendes, öffen- und wiederverschließbares Gehäuse mit zwei gegenüberliegend angeordneten Gehäusehälften aufweist und welches die einen aus einer Öffnung des Gehäuses herausragenden Auftragskopf tragende Nachfülleinheit mit einer das Trägerband abgebenden Vorratsspule und einer das Trägerband aufnehmenden Aufwickelspule aufweist, wobei die Vorratsspule und die Aufwickelspule sowohl im Gehäuse als auch in der Wechselkassette drehbar gelagert sind und wobei das von der Vorratsspule abgewickelte Trägerband aus der Öffnung des Gehäuses heraus geführt, von dem Auftragskopf umgelenkt und durch die Öffnung in das Gehäuse hinein geführt und im Gehäuse wieder von der Aufwickelspule aufgewickelt wird, wobei an einer Gehäusehälfte zwei Abstandselemente vorgesehen sind, welche beim Schließen des Gehäuses jeweils mit einer entsprechenden Aufnahme an der anderen Gehäusehälften in Eingriff gebracht werden können, um einen vorgegebenen Abstand zwischen den beiden Gehäusehälften zu definieren, wobei bei geschlossenen Gehäusehälften die Abstützmöglichkeiten, welche durch die Aufnahmen und den mit den Aufnahmen in Eingriff stehenden Abstandselementen bereitgestellt werden, im Wesentlichen durch die Drehachsen der Spulen verlaufen um ein Blockieren der Spulen beim Übertragen des Filmes auf das Substrat zu verhindern.

Das mit der Aufnahme bei geschlossenem Gehäuse in Eingriff stehende Abstandelement stellt eine Abstützmöglichkeit der einen Gehäusehälfte an der anderen bereit. Insbesondere eine Durchbiegung im Bereich dieser Abstützmögtichkeit einer Gehäusehälfte wird verhindert. Bei dem Filmauftrag übt der Anwender Kraft auf das Gerät aus. In vielen Anwendungsfällen, insbesondere bei einem Filmauftrag in der Sideway-Variante, bei der der Abdeckfilm um 90° versetzt zur Abrollebene aufgetragen wird, wirkt die vom Anwender aufgebrachte Kraft derart seitlich gegen die Gehäusehälften, dass diese verformt und gegeneinander gedrückt werden können. Mit einer erfindungsgemäßen Abstützmöglichkeit mittels eines Abstandselement und einer Aufnahme kann verhindert werden, dass sich die Gehäusehälften verformen und gegeneinander gedrückt werden. Die Abstützmöglichkeit garantiert einen festen, Vorgegebenen Abstand zwischen den beiden Gehäusehälften und auf diese Weise einerseits einen sicheren Halt für den Anwender, da die Gehäusehälften sich nicht verformen, andererseits einen durch die Gehäusehälften umschlossenen Hohlraum, dessen Größe sich während des Filmauftrags durch eine Krafteinwirkung nicht verringert. Diese Größenfixierung des Hohlraums hat den Vorteil, dass die im Gehäuse angeordneten beweglichen Bauteile, die der Übertragung des Filmes auf das Substrat dienen, nicht von einer verformten Gehäusehälfte berührt und blockiert werden können, was zu einem Ausfall des Gerätes führen könnte. Insbesondere bei einem Einsatz einer Nachfülleinheit, bei der der Auftragskopf derart gelagert ist, dass der Abdeckfilm um 90° versetzt zur Abrollebene übertragen wird, einem so genannten Sideway-Gerät, ist der Einsatz einer erfindungsgemäßen Abstützeinrichtung sinnvoll. Bei einer derartigen Auftragsvariante wird das Gerät vom Anwender in der Regel derart geführt, dass die Kraft hauptsächlich seitlich auf eine Gehäusehälfte im Wesentlichen in Richtung Substrat gerichtet ist. Durch die Abstützmöglichkeit wird eine Verformung der belasteten Gehäusehälfte vermieden und der Filmauftrag wird nicht gestört.

Mit einer solchen Bauform wird eine Verformung der ersten Gehäusehälfte, auf die durch den Anwender Kraft ausgeübt wird, verhindert und ein blockieren der Spule kann vermieden werden. Über die Abstützmöglichkeit steht die erste Gehäusehälfte mit der zweiten in Verbindung. Die ausgeübte Kraft wirkt somit nicht nur auf die erste Gehäusehälfte, sondern über die Abstützmöglichkeit auch auf die zweite Gehäusehälfte, so dass eine Verformung der ersten Gehäusehälfte vermieden werden kann.

Selbstverständlich kann diese Abstützmöglichkeit bestehend aus Abstandselement und Aufnahme verschiedenartig ausgestaltet sein. Als besonders vorteilhaft hat sich dabei eines Abstandselementes erwiesen, welches als vorstehender Zapfen ausgebildet ist und aus der einen Gehäusehälfte hervorragt und welches in einen Aufnahmebereich einer aus der gegenüberliegenden Gehäusehälfte hervorstehenden Aufnahme in korrespondierender Form eingreift. Natürlich sind auch andere Bauformen denkbar. So ist auch der Einsatz eines aus einer Gehäusehälfte hervorstehenden Abstandselementes denkbar, welches als Gegenpart lediglich einen Aufnahmebereich an der gegenüberliegenden Gehäusehälfte aufweist. Die Aufnahme ist im letztgenannten Fall nicht als gesondertes Bauteil ausgeformt. Ein zusätzlicher Vorteil bei dem Einsatz einer derartigen Abstützmöglichkeit ist die Materialeinsparung bei den Gehäusehälften. Durch die Erhöhung der Steifigkeit und Festigkeit des Gehäuses ob der Abstützmöglichkeit können die Gehäusehälften aus wesentlich dünnerem Material bestehen.

Erfindungsgemäß verlaufen die Abstützmöglichkeiten, welche durch die Aufnahmen und den mit den Aufnahmen in Eingriff stehenden Abstandselementen bereitgestellt werden, im Wesentlichen durch die Drehachsen der Spulen, um ein Blockieren der Spulen beim Übertragen des Filmes auf das Substrat zu verhindern.So können Abstützmöglichkeiten bestehend aus Aufnahmen und entsprechenden Abstandselementen bereitgestellt werden, wobei die Wirkungslinien, welche jeweils durch die Aufnahmen und die mit den Aufnahmen in Eingriff stehende Abstandselemente verlaufen, bei geschlossenem Gehäuse im Wesentlichen durch die Drehachse der Spule verlaufen, um ein Blockieren der Spule beim Übertragen des Filmes auf das Substrat zu verhindern.

Die Anordnung der Abstützmöglichkeiten an den Drehachsen der Spule bringt viele Vorteile. Zum einen wird das Gehäuse durch die Abstützmöglichkeiten an diesen Stellen verstärkt, an denen durch eine Deformation einer Gehäusehälfte eine Behinderung der Spule und damit eine Störung des Gerätes beim Filmauftrag erfolgen kann. Zum anderen kann Material eingespart werden, indem eines der Bauteile, aus denen die Abstützmöglichkeiten bestehen, an der Spulenaufnahme angeformt ist. Beispielsweise ist der Einsatz einer Spulenaufnahme denkbar, welche in Form eines Zylinders aus einer Seitenfläche hervorsteht. Dieser Zylinder kann neben der Aufnahme für die Spule auch als Aufnahme für das Abstandselement der anderen Gehäusehälfte dienen. Dabei können geeignete Vertiefungen oder ähnliche Verbindungsmittel an dem Zylinder vorgesehen werden, die mit dem Abstandselement in Eingriff gebracht werden können, um einen sicheren Halt für die Abstützmöglichkeit bereitzustellen.

Ein weiterer Vorteil ist die Anordnung des Abstandselementes und der Aufnahme im bevorzugten Angriffsbereiche des Anwenders an den Gehäusehälften zur Übertragung des Filmes auf das Substrat. Dem Anwender werden meist bevorzugte Angriffbereiche bereitgestellt, die eine besonders gute Führung des Gerätes gewährleisen. Diese können mit rutschhemmenden Mitteln, wie beispielsweise Noppen oder Silikoneinlagen ausgestattet sein. Die Ausstattung des Gerätes mit einer Abstützmöglichkeit in diesem Bereich ist besonders vorteilhaft, da hier die Kraft durch den Anwender auf das Gerät ausgeübt wird. Demnach ist eine Verstärkung des Gehäuses des Gerätes in diesem Bereich besonders sinnvoll, um eine Blockierung der beweglichen Bauteile des Gerätes, hervorgerufen durch eine Deformation der Gehäusehälften bei der Krafteinwirkung durch den Anwender, zu verhindern.

Ein weiterer Vorteil ist die Ausstattung eines erfindungsgemäßen Gerätes mit einer Nachfülleinheit, wobei der Auftragskopf das Trägerband um im Wesentlichen 90° verdreht zur Abrollebene des Trägerbandes von der Vorratsspule umlenkt. Mit einer solchen Bauform der Nachfülleinheit ist ein Auftrag nach der Sideway-Variante möglich. Mit einer derartigen Nachfülleinheit ist eine erfindungsgemäße Bauform des Gerätes besonders sinnvoll, da die Abstützmöglichkeit das Gehäuse verstärkt und einen Auftrag nach der Sideway-Variante, also einen Filmauftrag um 90° verdreht zur Abrollebene des Trägerbandes, unterstützt. Gleichwohl ist selbstverständlich der Einsatz einer Nachfülleinheit für einen Auftrag nach der Midway-Variante denkbar. Auch kann es sinnvoll sein, die Verdrehung des Auftragskopfes relativ zur Abrollebene um einen anderen Winkel zu wählen. Beispielsweise kann man Nachfülleinheiten mit einem um 45° verdrehten Auftragskopf einsetzen, die eine besonders ergonomische und stiftähnliche Haltung des Gerätes ermöglichen.

Ein weiterer Vorteil ist der Einsatz von einer oder mehreren Führungsschienen an der Innenseite mindestens einer Gehäusehälfte, um einen sicheren Halt der Nachfülleinheit im Gehäuse bereitzustellen. Mittels derartiger Führungsschienen wird die Nachfülleinheit in vorgegebener Stellung im Gehäuse gehalten und kann nicht verrutschen. Die Führungsschienen ermöglichen dabei einen sicheren Eingriff von Abstandelement und Aufnahme zur Bereitstellung der Abstützmöglichkeit. Bei einer ungesicherten und nicht in der Lage im Gehäuse fixierten Nachfülleinheit kann die Aufnahme oder das Abstandselement durch eine verrutschte oder falsch eingelegte Nachfülleinheit blockiert werden, so dass keine Abstützmöglichkeit bereitgestellt werden kann und ein Ausfall des Gerätes bei einem Filmauftrag zu befürchten ist.

Ein weiterer Vorteil ist das Vorsehen einen dritten Stützfußes an einer Gehäusehälfte im Bereich der Öffnung, der beim Verschwenken der einen Gehäusehälfte in Richtung der anderen Gehäusehälfte mit einer Aufnahme der anderen Gehäusehälfte in Eingriff gebracht werden kann, um eine Lagerung des Auftragskopf bereitzustellen.

Im Folgenden werden einige mögliche Ausführungsformen der Erfindung anhand von Zeichnungen näher erläutert.
Figur 1 zeigt geschnittene Seitenansicht eines erfindungsgemäßen Gerätes zum Übertragen eines Filmes auf ein Substrat;
Figur 2 zeigt eine perspektivische Ansicht des Gerätes aus Figur 1 mit einem Auftragskopf für einen Filmauftrag in der Midway-Variante;
Figur 3 zeigt eine perspektivische Ansicht des Gerätes aus Figur 1 mit einem Auftragskopf für einen Filmauftrag in der Sideway-Variante;
Figur 4 zeigt eine perspektivische Explosionsansicht eines Gehäuses des Gerätes aus Figur 1.

Ein in den Figuren dargestelltes Gerät 1 wird für die Übertragung eines Filmes 103 von einem Trägerband 104 auf ein Substrat eingesetzt. Dabei wird das von dem Trägerband 104 abgelöste Mittel, wie beispielsweise ein Film 103 oder ein Pigmentverbund, beispielsweise auf ein Blatt Papier übertragen, um die darauf befindlichen Schriftzeichen mit einem Korrekturfilm 103 abzudecken. Anstelle des Korrekturfilmes 103 ist ebenfalls ein Auftrag eines Klebstofffilmes oder eines leuchtenden Farbstreifens auf das Substrat möglich, um dieses zum Verkleben mit Klebstoff zu versehen oder darauf befindliche Textstellen farblich zu markieren bzw. hervorzuheben. Anstelle eines Filmes 103 ist ebenfalls ein partieller Auftrag von beispielsweise Klebstoff möglich. Dabei ist das Trägerband 104 vorzugsweise nicht flächig mit einem Klebstofffilm versehen, sondern nur partielle Abschnitte beliebiger Größe und Form. Auf diese Weise kann beispielsweise Klebstoff eingespart werden.

Ein erfindungemäßes Gerät zum Übertragen eines Filmes von einem Trägerband auf ein Substrat ist im vorliegenden Ausführungsbeispiel als Korrekturroller realisiert. Das Gerät wird in Figur 1 allgemein mit 1 bezeichnet. Figur 1 zeigt eine geschnittene Seitenansicht eines erfindungsgemäßen Gerätes 1 das zum Auftrag eines Korrekturfilmes in der Midway-Variante dient. Dabei wird der Film parallel zur Abrollebene von den Spulen aufgetragen. Das Gerät 1 weist einen Hohlraum auf, welcher aus einer ersten Gehäusehälfte 2 und einer nicht gezeigten zweiten Gehäusehälfte gebildet wird. Der Hohlraum dient der Aufnahme einer Nachfülleinheit 100. An der ersten Gehäusehälfte 2 sind Führungsschienen 5 vorgesehen, die die Nachfülleinheit 100 in ihrer Position innerhalb des Hohlraums fixieren. Derartige Führungsschienen 5 können auch an der zweiten Gehäusehälfte vorgesehen werden. An der ersten Gehäusehälfte 2 sind zwei hervorstehende Zapfen 8, 9 vorgesehen, die zur Aufnahme von zwei Zahnrädern 10, 11 dienen. Die Zahnräder 10, 11 stehen miteinander in Eingriff und sind um die Zapfen 8, 9 drehbar gelagert. Die Nachfülleinheit 100 weist eine Vorratsspule 101 auf, welche der Aufnahme des mit einem Film 103 beschichteten Trägerbandes 104 dient. Zur Aufnahme des benutzten Trägerbandes 104 nach der Übertragung des Filmes 103 ist an der Nachfülleinheit 100 zudem eine drehbar gelagerte Aufwickelspule 102 vorgesehen. Die Spulen 101, 102 sind derart angeordnet, dass sie beim Einbringen der Nachfülleinheit 100 in den Hohlraum des Gerätes 1 auf die Zapfen 8, 9 aufgeschoben werden und mit den Zahnrädern 10,11 in Eingriff gebracht werden können. Die Synchronisation beider Spulen ist mittels einer dem Fachmann bekannten, nicht näher erläuterten Rutschkupplung gelöst. Das mit dem Film 103 versehene Trägerband 104 wird von der Vorratsspule 101 durch eine Öffnung 4 am Gehäuses des Gerätes 1 herausgeführt und von einem an der Nachfülleinheit 100 vorgesehenem Auftragskopf 105 umgelenkt. Die Übertragung des Filmes 103 von dem Trägerband 104 auf das Substrat erfolgt über den Auftragskopf 105. Um ein Abrutschen des Trägerbandes 104 von dem Auftragskopf 105 zu vermeiden, kann diese zudem mit dem Fachmann bekannten Bandführungswangen ausgestattet sein. Nach dem Umlenken wird das nun filmfreie Trägerband 104 wieder durch die Öffnung 4 in das Gehäuse zurückgeführt und von der Aufwickelspule 102 aufgenommen. Um zu vermeiden, dass sich das von der Vorratsspule 101 abrollende Trägerband 104 mit dem Film 103 mit dem von der Aufwickelspule 102 aufzurollenden Trägerband 104 zwischen den Spulen 101, 102 und dem Auftragskopf 105 verwickelt, können innerhalb der Nachfülleinheit 100 mehrere Stütz- oder Führungselemente vorgesehen werden.

Figur 2 zeigt eine perspektivische Ansicht eines erfindungsgemäßen Gerätes 1 der zum Auftrag eines Korrekturfilmes in der Midway-Variante dient. Das Gerät 1 weist ein einen Hohlraum umschließendes Gehäuse auf, welches aus den zwei Gehäusehälften 2, 3 gebildet wird. Die beiden Gehäusehälften 2, 3 sind an einer Seite über ein Scharnier 7 derart miteinander verbunden, dass sie um das Scharnier 7 geschwenkt werden können, um einen Zugang zu dem Hohlraum zum Einsetzen einer der gezeigten Nachfülleinheit bereitzustellen. Hierfür ist an der gegenüberliegenden Seite des Scharniers 7 ein Öffnungsmechanismus 6 vorgesehen. An der nicht gezeigten Nachfülleinheit ist der Auftragskopf 105 vorgesehen, welcher aus der Öffnung 4 des Gehäuses herausragt. Über den Auftragskopf 5 kann der Film auf das Substrat übertragen werden. Hierfür setzt der Anwender das Gerät 1 derart auf das Substrat, dass der Auftragskopf 105 mit der mit Film behafteten Seite auf dem Substrat aufliegt. Im Anschluss zieht der Anwender das Gerät 1 in entgegengesetzte Richtung zum Auftragskopf 105 und übt gleichzeitig eine Kraft auf einen Angriffbereich 19 in Richtung Substrat auf, welcher an den Gehäusehälften 2,3 des Gehäuses oberhalb der Öffnung 4 vorgesehen ist. Mittels der Krafteinwirkung auf den Angriffbereich 19 wird der Auftragskopf 105 gegen das Substrat gedrückt, durch die Bewegung des Gerätes 1 wird dabei der Film von dem Trägerband auf das Substrat übertragen.

Figur 3 zeigt ein erfindungsgemäßes Gerät 1 zum Übertragen eines Filmes auf ein Substrat in der Sideway-Variante. Das gezeigte Gerät 1 weist dasselbe Gehäuse auf, wie die in Figur 2 gezeigte Variante. Zwei durch das Scharnier 7 verbundenen Gehäusehälften 2, 3 umschließen einen Hohlraum, in den eine Nachfülleinheit eingebracht werden kann. Zum Verschwenken der Gehäusehälften 2, 3 um das Scharnier 7 ist der Öffnungsmechanismus 6 vorgesehen. An der Nachfülleinheit ist ein Auftragskopf vorgesehen, der aus der Öffnung 4 des Gehäuses aus letzterem herausragt. Im Gegensatz zu der in Figur 2 gezeigten Variante ist hier der Auftragskopf um 90° verdreht. Zum Auftragen des Filmes auf das Substrat setzt der Anwender den Auftragskopf 105 mit der mit Film behafteten Trägerbandseite auf das Substrat auf und zieht das Gerät 1 im Anschluss in entgegengesetzte Richtung zum Auftragskopf 105. Aufgrund des um 90° verdrehten Auftragskopf 105, im Vergleich zur in Figur 2 gezeigten Variante, dient ein Bereich an der dem Auftragskopf 105 zugewandten Seite der Gehäusehälfte 2 als Angriffbereich 18 auf den der Anwender Kraft ausübt, um den Auftragskopf 105 zum Filmauftrag in Richtung Substrat zu drücken. Bei dieser Krafteinwirkung auf die Seitenfläche der Gehäusehälfte 2 kann sich diese deformieren und bewegliche Bauteile, insbesondere der im Hohlraum angeordneten Nachfülleinheit, blockieren. Hierfür ist eine Abstützmöglichkeit der Gehäusehälfte 2 an der Gehäusehälfte 3 im Hohlraum im Bereich des Angriffbereiches 18 vorgesehen.

Figur 4 zeigt eine perspektivische Explosionsansicht eines Gehäuses eines erfindungsgemäßen Gerätes 1 zum Übertragen eines Filmes auf ein Substrat. Dabei ist das Gehäuse aufgeklappt. Das heißt, dass der Öffnungsmechanismus 6 betätigt worden ist und die beiden Gehäusehälften 2, 3 um das Scharnier 7 verschwenkt worden sind. In dieser Stellung der beiden Gehäusehälften 2, 3 kann eine Nachfülleinheit in den Hohlraum eingesetzt werden. Dabei ist sowohl der Einsatz einer Nachfülleinheit mit einem Auftragskopf für einen Filmauftrag in der Midway-Variante, als auch mit einem um 90° verdrehten für einen Auftrag in der Sideway-Variante möglich. An der zweiten Gehäusehälfte 3 sind sich in den Hohlraum erstreckenden Zapfen 8, 9 angeformt, die der Aufnahme und der drehbaren Lagerung der beiden miteinander in Eingriff stehenden Zahnräder 10, 11 dienen. Die Nachfülleinheit wird derart in den Hohlraum eingebracht, dass die beiden Spulen der Nachfülleinheit jeweils koaxial mit den Zahnrädern 10, 11 angeordnet sind und der Auftragskopf an der Nachfülleinheit an der Öffnung 4 des Gehäuses herausragt. Zum sicheren Einbringen und für einen sicheren Halt der Nachfülleinheit sind an den Gehäusehälften 2, 3 Führungsschienen 5 vorgesehen. Die erste Gehäusehälfte 2 weist im Bereich der der Öffnung 4 entgegengesetzten Seite einen ersten Stützfuß 15 auf, welcher beim Verschwenken der ersten Gehäusehälfte 2 in Richtung zweiter Gehäusehälfte 3 mit einer Aufnahme 12 des ersten Zapfens 8 in Eingriff gebracht werden kann. Der erste Stützfuß 15 sichert zum einen das Zahnrad 10 auf dem ersten Zapfen 8, zum anderen wird eine Erhöhung des Festigkeit und Steifigkeit des Gehäuses durch die Abstützmöglichkeit von erster und zweiter Gehäusehälfte 2, 3 erreicht. Im Bereich der Öffnung 4 weist die erste Gehäusehälfte 2 einen dritten Stützfuß 17 auf, welcher beim Verschwenken der ersten Gehäusehälfte 2 in Richtung der zweiten Gehäusehälfte 3 mit einer Aufnahme 14 der zweiten Gehäusehälfte 3 in Eingriff gebracht werden kann. Diese Abstützmöglichkeit dient insbesondere der Lagerung des Auftragskopfes.

Die beschriebene Bauform des Gerätes 1 lässt den Einsatz verschiedenartiger Nachfülleinheiten zu. Insbesondere ist er Einsatz von Nachfülleinheiten mit verschiedenartig gelagerten Auftragsköpfen denkbar. In den Figuren 2 und 3 werden zwei verschiedene Varianten gezeigt. Zum einen Geräte zum filmauftrag in der Midway-Variante, zum anderen in der Sideway-Variante, mit einem um 90° verdreht gelagerten Auftragskopf im Vergleich zur erstgenannten Midway-Variante. Je nach Lagerung des Auftragskopfes, das heißt je nach Bauform der eingesetzten Nachfülleinheit, muss der Anwender unterschiedliche Kräfte auf das Gerät 1 ausüben, um einen Filmauftrag zu erreichen. Hierfür werden dem Anwender bevorzugte Angriffbereiche 18, 19 bereitgestellt, die einen besonders guten Filmauftrag gewährleisten. Der eine Angriffbereich 19 befindet sich an den der Öffnung 4 zugewandten Stirnflächen der Gehäusehälften 2, 3 und dient dem Auftrag nach der Midway-Variante. Der andere Angriffbereich 18 für den Auftrag nach der Sideway-Variante, mit einem um 90° verdrehten Auftragskopf, ist an der Seitenfläche der ersten Gehäusehälfte 2 in Höhe der Lagerung des zweiten Zahnrades 11 vorgesehen. Um durch die Krafteinwirkung auf den Angriffbereich 18 eine Deformation der ersten Gehäusehälfte 2 und eine damit verbundene mögliche Behinderungen der beweglichen Bauteile, wie beispielsweise des Zahnrads 11 zu verhindern, ist eine weitere Abstützmöglichkeit vorgesehen. Im Bereich des Angriffbereiches 18 weist die erste Gehäusehälfte einen in Richtung Hohlraum ragenden Stützfuß 16 auf. Dieser zweite Stützfuß 16 kann beim Verschließen des Gehäuses mit einer Aufnahme 13, welche am Zapfen 9 der zweiten Gehäusehälfte 3 vorgesehen ist, in Eingriff gebracht werden. Im vorliegenden Ausführungsbeispiel weist der zweite Stützfuß 16 einen zylindrischen Dorn auf, welcher in einen korrespondierenden Hohlraum in der Aufnahme 13 eingebracht werden kann. Bei einem Filmauftrag unter Verwendung einer Nachfülleinheit in der Sideway-Variante übt ein Anwender Kraft auf den Angriffbereich 18 aus. Aufgrund der Abstützmöglichkeit, die einen festen Abstand zwischen den beiden Gehäusehälften 2, 3 gewährleistet, bestehend aus dem zweiten Stützfuß 16 und der Aufnahme 13, wird eine Deformation der ersten Gehäusehälfte 2 vermieden. Die Kraftausübung erfolgt nicht nur auf die erste Gehäusehälfte, sondern wird mittels der Abstützmöglichkeit auch auf die zweite Gehäusehälfte 3 übertragen. Eine Blockade des Zahnrades 11 oder der auf dem Zahnrad 11 vorgesehenen Spule der Nachfülleinheit wird mit einer solchen kraftübertragenden Abstützmöglichkeit erfolgreich verhindert.

### Bezugszeichenliste:

- 1.: Handgerät
- 2.: erste Gehäusehälfte
- 3.: zweite Gehäusehälfte
- 4.: Öffnung
- 5.: Führungsschienen
- 6.: Öffnungsmechanismus
- 7.: Scharnier
- 8.: Zapfen
- 9.: Zapfen
- 10.: Zahnrad
- 11.: Zahnrad
- 12.: Aufnahme
- 13.: Aufnahme
- 14.: Aufnahme
- 15.: erster Stützfuß
- 16.: zweiter Stützfuß
- 17.: dritter Stützfuß
- 100.: Nachfülleinheit
- 101.: Vorratsspule
- 102.: Aufwickelspule
- 103.: Film
- 104.: Trägerband
- 105.: Auftragskopf

## Patentansprüche

1. Gerät (1) zum Übertragen eines Filmes (103) von einem Trägerband (104) auf ein Substrat, das ein das Be- und Entladen mit einer Nachfülleinheit (100) ermöglichendes, öffen- und wiederverschließbares Gehäuse mit zwei gegenüberliegend angeordneten Gehäusehälften (2,3) aufweist und das die einen aus einer Öffnung (4) des Gehäuses herausragenden Auftragskopf (105) tragende Nachfülleinheit (100) mit einer das Trägerband (104) abgebenden Vorratsspule (101) und einer das Trägerband (104) aufnehmenden Aufwickelspule (102) aufweist, wobei die Vorratsspule (101) und die Aufwickelspule (102) sowohl im Gehäuse als auch in der Nachfülleinheit (100) drehbar gelagert sind und wobei das von der Vorratsspule (101) abgewickelte Trägerband (104) aus dem Gehäuse heraus, von dem Auftragskopf (100) umgelenkt und im Gehäuse wieder von der Aufwickelspule (102) aufgewickelt wird, **dadurch gekennzeichnet, dass** an einer Gehäusehälfte (2,3) zumindest zwei Abstandselemente (15, 16) vorgesehen sind, welche jeweils mit einer Aufnahme (12, 13) an der anderen Gehäusehälften (3,2) in Eingriff gebracht werden können, um einen vorgegebenen Abstand zwischen den beiden Gehäusehälften (2,3) zu definieren, wobei bei geschlossenen Gehäusehälften (2,3) die Abstützmöglichkeiten, welche durch die Aufnahmen (12, 13) und den mit den Aufnahmen (12, 13) in Eingriff stehenden Abstandselementen (15, 16) bereitgestellt werden, im Wesentlichen durch die Drehachsen der Spulen (101, 102) verlaufen um ein Blockieren der Spulen (101, 102) beim Übertragen des Filmes (13) auf das Substrat zu verhindern.

2. Gerät (1) nach Anspruch 1, **dadurch gekennzeichnet, dass** das Abstandselement (16) und die Aufnahme (13) im bevorzugten Angriffsbereich (18) des Anwenders an den Gehäusehälften (2,3) zur Übertragung des Filmes (103) auf das Substrat vorgesehen sind.

3. Gerät (1) nach einem der Ansprüche 1 oder 2, **dadurch gekennzeichnet**, das eine Nachfülleinheit (100) vorgesehen ist, wobei der Auftragskopf (105) das Trägerband (104) um im Wesentlichen 90° verdreht zur Abrollebene des Trägerbandes (104) von der Vorratsspule (101) umlenkt.

4. Gerät (1) nach einem der vorhergehenden Ansprüche, **dadurch gekennzeichnet, dass** ein oder mehrere Führungsschienen an der Innenseite mindestens einer Gehäusehälfte (2,3) vorgesehen sind, um eine vorgegebene Lage der Nachfülleinheit (100) im Gehäuse zu gewährleisten.

5. Gerät (1) nach einem der vorhergehenden Ansprüche, **dadurch gekennzeichnet, dass** eine Gehäusehälfte (2) im Bereich der Öffnung (4) einen dritten Stützfuß (17) aufweist, der beim Verschwenken der einen Gehäusehälfte (2) in Richtung der anderen Gehäusehälfte (3) mit einer Aufnahme (14) der anderen Gehäusehälfte (3) in Eingriff gebracht werden kann, um eine Lagerung des Auftragskopf bereitzustellen.

## Claims

1. Device (1) for transferring a film (103) from a carrier strip (104) onto a substrate, comprising a housing with two oppositely disposed housing halves (2, 3) that enables loading and unloading with a refill unit (100) and is openable and reclosable, and which comprises the refill unit (100) supporting an application head (105) projecting from an opening (4) of the housing with a supply reel (101) discharging the carrier strip (104) and a take-up reel (102) receiving the carrier strip (104), wherein the supply reel (101) and the take-up reel (102) are rotatably mounted both in the housing and in the refill unit (100), and wherein the carrier strip (104) unreeled from the supply reel (101) is deflected out of the housing by the application head (100), and is in the housing reeled again by the take-up reel (102), **characterized in that** at least two spacer elements (15, 16) are provided at one housing half (2, 3), which may be engaged each with a seat (12, 13) at the other housing half (3, 2) to define a predetermined distance between the two housing halves (2, 3), wherein, when the housing halves (2, 3) are closed, the support possibilities, which are provided by the seats (12, 13) and the spacer elements (15, 16) engaged with the seats (12, 13), essentially extend through the axes of rotation of the reels (101, 102) to prevent the reels (101, 102) from being blocked when the film (13) is transferred onto the substrate.

2. Device (1) according to claim 1, **characterized in that** the spacer element (16) and the seat (13) are provided in the preferred region of action (18) of the user at the housing halves (2, 3) for transferring the film (103) onto a substrate.

3. Device (1) according to one of claims 1 or 2, **characterized in that** a refill unit (100) is provided, wherein the application head (105) deflects the carrier strip (104) from the supply reel (101) by essentially 90° twisted with respect to the unreeling plane of the carrier strip (104).

4. Device (1) according to one of the preceding claims, **characterized in that** one or more guide rails are provided at the inner side of at least one housing half (2, 3) to ensure a predetermined position of the refill unit (100) in the housing.

5. Device (1) according to one of the preceding claims, **characterized in that** a housing half (2) has, in the region of the opening (4), a third support foot (17) which, when the one housing half (2) is swivelled in the direction of the other housing half (3), may be engaged with a seat (14) of the other housing half (3) to provide a mount of the application head.

## Revendications

1. Appareil (1) destiné à transférer un film (103) d'une bande de support (104) sur un substrat, comprenant un boîtier avec deux moitiés de boîtier (2, 3) disposées en vis-à-vis, qui peut s'ouvrir et être refermé pour permettre le chargement et le déchargement d'une recharge (100), et comprenant ladite recharge (100) portant une tête d'application (105) faisant saillie d'une ouverture (4) du boîtier, avec une bobine de réserve (101) qui délivre la bande de support (104) et une bobine d'enroulement (102) qui reçoit la bande de support (104), la bobine de réserve (101) et la bobine d'enroulement (102) étant montées de manière à pouvoir tourner aussi bien dans le boîtier que dans la recharge (100) et la bande de support (104) déroulée de la bobine de réserve (101) étant guidée hors du boîtier, déviée par la tête d'application (100) et réenroulée dans le boîtier par la bobine d'enroulement (102), **caractérisé en ce qu'**il est prévu, sur une moitié de boîtier (2, 3), deux éléments d'écartement (15, 16) qui peuvent venir en prise avec un logement (13, 14) prévu sur l'autre moitié de boîtier (3, 2) pour définir un écartement prédéterminé entre les deux moitiés de boîtier (2, 3), sachant que lorsque les moitiés de boîtier (2, 3) sont fermées, les moyens de support, fournis par les logements (12, 13) et les éléments d'écartement (15, 16) en prise avec les logements (12, 13), passent substantiellement par les axes de rotation des bobines (101, 102) pour empêcher un blocage des bobines (101, 102) lors du transfert du film (13) sur le substrat.

2. Appareil (1) selon la revendication 1, **caractérisé en ce que** l'élément d'écartement (16) et le logement (13) sont prévus sur les moitiés de boîtier (2, 3) dans la zone de préhension privilégiée (18) de l'utilisateur pour le transfert du film (103) sur le substrat.

3. Appareil (1) selon l'une des revendications 1 ou 2, **caractérisé en ce qu'**il est prévu une recharge (100), la tête d'application (105) déviant la bande de support (104) de sensiblement 90° par rapport au plan de déroulement de ladite bande de support (104) de la bobine de réserve (101).

4. Appareil (1) selon l'une des revendications précédentes, **caractérisé en ce qu'**un ou plusieurs rails de guidage sont prévus sur le côté intérieur d'au moins une moitié de boîtier (2, 3) pour assurer une position prédéterminée de la recharge (100) dans le boîtier.

5. Appareil (1) selon l'une des revendications précédentes, **caractérisé en ce qu'**une moitié de boîtier (2) comporte au niveau de l'ouverture (4) un troisième pied de support (17) qui lors du pivotement de ladite une moitié de boîtier (2) en direction de l'autre moitié de boîtier (3) peut venir en prise avec un logement (14) de ladite autre moitié de boîtier (3) pour former un support de la tête d'application.
